# EUROPÄISCHE PATENTSCHRIFT

(11) **EP 1 315 899 B1**
(45) Veröffentlichungstag und Bekanntmachung des Hinweises auf die Patenterteilung: **24.05.2006**
(21) Anmeldenummer: 01964909.4
(22) Anmeldetag: 16.08.2001
(51) Int. Cl.: F02M 37/22, F02M 37/10

(54) **FILTERMODUL FÜR EINE KRAFTSTOFFFÖRDEREINHEIT UND KRAFTSTOFFFÖRDEREINHEIT FÜR EIN KRAFTFAHRZEUG**
FILTER MODULE FOR A FUEL CONVEYING UNIT AND FUEL CONVEYING UNIT FOR A MOTOR VEHICLE
MODULE FILTRANT D'UNE UNITE DE TRANSPORT DU CARBURANT ET UNITE DE TRANSPORT DU CARBURANT D'UN VEHICULE

(30) Priorität: 09.09.2000 DE 10044610
(43) Veröffentlichungstag der Anmeldung: 04.06.2003
(73) Patentinhaber: SIEMENS AKTIENGESELLSCHAFT, 80333 München (DE)
(72) Erfinder: MARX, Peter, 38553 Wasbüttel (DE); SCHUCHARDT, Peter, 36199 Rotenburg (DE); DEICHMANN, Johannes, 36211 Alheim (DE)
(86) Internationale Anmeldenummer: PCT/DE2001/003141
(87) Internationale Veröffentlichungsnummer: WO 2002/020974

(56) Entgegenhaltungen:
- DE-A- 19 946 024
- US-A- 5 392 750
- US-A- 5 452 701
- US-A- 5 960 775
- US-A- 6 029 633

## Beschreibung

Die Erfindung betrifft eine Kraftstofffördereinheit eines Kraftfahrzeuges mit einer Kraftstoffpumpe, die zumindest zwei Einlassbereiche und zwei voneinander unabhängige Förderkammern aufweist und mit einem Filtermodul zur Filterung des in die Einlassbereiche einströmenden Kraftstoffs.

Bei in heutigen Kraftfahrzeugen eingesetzten Kraftstofffördereinheiten werden an der Förderpumpe Filtermodule mit jeweils einem Filtergewebe für jeden der Einlassbereiche eingesetzt. In der Regel dient eine der Förderkammer zur Förderung von Kraftstoff aus einem Schwalltopf zu einer Brennkraftmaschine des Kraftfahrzeuges. Die zweite, von der ersten Förderkammer getrennte Förderkammer dient zur Förderung von Kraftstoff in den Schwalltopf. Mittels der Saugstrahlpumpe wird Kraftstoff aus dem Kraftstoffbehälter in den Schwalltopf gefördert. Das Filtergewebe kann für den jeweiligen Anwendungsfall eine vorgesehene Maschenweite aufweisen.

Nachteilig bei dem bekannten Filtermodul ist, dass es kostenintensiv herzustellen ist und eine aufwendige Montage erfordert. Die Kraftstofffördereinheit mit dem Filtermodul ist hierdurch ebenfalls sehr aufwendig aufgebaut.

Der Erfindung liegt das Problem zugrunde, ein Filtermodul der eingangs genannten Art so zu gestalten, dass es besonders kostengünstig herstellbar ist. Weiterhin soll eine konstruktiv besonders einfach aufgebaute Kraftstofffördereinheit geschaffen werden.

Das Problem wird erfindungsgemäß dadurch gelöst, dass das Filtermodul einen gemeinsamen direkt mit beiden Einlassbereichen der Kraftstoffpumpe verbundenen Filterbereich hat.

Durch diese Gestaltung erfordert die erfindungsgemäße Kraftstofffördereinheit einen besonders geringen Fertigungsaufwand für den Filterbereich. Der Filterbereich lässt sich dank der Erfindung für beide Einlassbereiche einstückig und damit besonders kostengünstig fertigen. Weiterhin lassen sich die beiden Filterbereiche besonders einfach in einem Arbeitsgang montieren.

Weiterhin gestaltet sich die Kraftstofffördereinheit besonders kompakt und erfordert besonders wenige zu montierende Bauteile. Eine aufwändige Befestigung mehrerer Filterbereiche an der Förderpumpe wird dank der Erfindung vermieden. Die Kraftstofffördereinheit ist daher konstruktiv besonders einfach aufgebaut.

Eine gegenseitige Beeinflussung der Strömungen zu den Einlassbereichen lässt sich gemäß einer vorteilhaften Weiterbildung der Erfindung einfach vermeiden, wenn in Strömungsrichtung gesehen hinter dem gemeinsamen Filterbereich die Einlassbereiche voneinander getrennt sind.

Unterschiedliche Filtergrade der den Förderkammern zugeführten Kraftstoffströmen lassen sich gemäß einer anderen vorteilhaften Weiterbildung der Erfindung einfach erzeugen, wenn von mehreren übereinanderliegend angeordneten Filterbereichen mit unterschiedlichen Porenweiten ein Filterbereich nur einen der Einlassbereiche abdeckt. Durch diese Gestaltung lässt sich der den einen Einlassbereich abdeckende Filterbereich mit einer besonders kleinen Porenweite versehen. Der diesen Einlassbereich zugeführte Kraftstoff enthält damit weniger Schmutzpartikel als der Kraftstoff, der dem anderen Einlassbereich zugeführt wird.

Die erfindungsgemäße Kraftstofffördereinheit könnte für jeden der Einlassbereiche einen separaten Anschlussstutzen im Filtermodul aufweisen. Das Filtermodul gestaltet sich jedoch konstruktiv besonders einfach, wenn es einen einzigen Anschlussstutzen für beide Einlassbereiche hat.

Eine fehlerhafte Montage oder ein Verdrehen des Filtermoduls gegenüber der Kraftstoffpumpe lässt sich gemäß einer anderen vorteilhaften Weiterbildung der Erfindung einfach vermeiden, wenn ein die Einlassbereiche aufweisendes Gehäuseteil und ein Anschlussstutzen des Filtermoduls jeweils runde Querschnitte für die Einlassbereiche aufweisen und wenn die Querschnitte ineinander übergehen.

Eine gegenseitige Beeinflussung der Strömungen in den Einlassbereichen lässt sich gemäß einer anderen vorteilhaften Weiterbildung der Erfindung einfach vermeiden, wenn das Gehäuseteil eine bis zu dem Gehäuse des Filtermoduls geführte Trennwand hat.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig.1: eine schematische Darstellung einer in einem Schwalltopf eingesetzten Kraftstofffördereinheit im Längsschnitt,
- Fig.2: eine Schnittdarstellung durch einen Anschluss eines Filtermoduls der Kraftstofffördereinheit aus Figur 1 entlang der Linie II - II,
- Fig.3: eine Schnittdarstellung durch die Kraftstofffördereinheit aus Figur 1 im Bereich einer Saugstrahlpumpe,
- Fig.4: eine weitere Ausführungsform der Kraftstofffördereinheit im Längsschnitt.

Figur 1 zeigt schematisch den dem Boden eines Kraftstoffbehälters 1 zugewandten Bereich einer Kraftstofffördereinheit 2 im Längsschnitt. Die Kraftstofffördereinheit 2 ist innerhalb eines Schwalltopfes 3 montiert und weist eine von einem Elektromotor 4 angetriebenen Kraftstoffpumpe 5 auf. Die Kraftstoffpumpe 5 hat ein sich zwischen zwei Gehäuseteilen 6, 7 drehbar angeordnetes Laufrad 8. Die Gehäuseteile 6, 7 werden mittels eines Distanzringes 9 auf Abstand gehalten. Das Laufrad 8 weist in seinen Stirnseiten mehrere Kränze 10 - 12 von Schaufelkammern begrenzende Leitschaufeln auf. In den Gehäuseteilen 6, 7 sind den Kränzen 10 - 12 jeweils gegenüberstehend teilringförmige Kanäle 13 - 15 angeordnet. Die teilringförmigen Kanäle 13 - 15 und die Schaufelkammern bilden jeweils sich von Einlassbereichen 16, 17 zu Auslassbereichen 18, 19 erstreckende Förderkammern 20, 21. Die Kraftstoffpumpe 5 arbeitet damit nach dem Prinzip der Seitenkanalpumpe. Die innerste der Förderkammern 21 dient zur Versorgung einer in Figur 3 dargestellten Saugstrahlpumpe 22 mit Treibmittel. Die radial äußeren Kränze 10, 11 der Schaufelkammern sind untereinander verbunden und bilden mit den entsprechenden teilringförmigen Kanälen 13, 14 eine einzige Förderkammer 20 zur Förderung von Kraftstoff zu einer nicht dargestellten Brennkraftmaschine des Kraftfahrzeuges.

Die Kraftstofffördereinheit 2 hat ein Filtermodul 23 für beide Einlassbereiche 16, 17 mit einem gemeinsamen im Schwalltopf 3 angeordneten Filterbereich 24. Bei dem Filterbereich 24 kann es sich beispielsweise um ein Filtergewebe mit einer vorgesehenen Maschenweite handeln. Ebenso kann der Filterbereich 24 mehrere übereinander angeordnete Filtergewebe mit unterschiedlichen Maschenweiten aufweisen, so dass der Kraftstoff zuerst grob und anschließend fein gefiltert wird. Der Filterbereich 24 ist auf einem Anschlussstutzen 25 angeordnet. Der Anschlussstutzen 25 ist in dem die Einlassbereiche 16, 17 aufweisenden Gehäuseteil 7 eingesteckt und mittels eines Dichtrings 26 abgedichtet. Figur 2 zeigt die Verbindung des Anschlussstutzens 25 mit dem Gehäuseteil 7 im Bereich des Dichtrings 26 in einer Schnittdarstellung entlang der Linie II - II aus Figur 1. Hierbei ist zu erkennen, dass das Gehäuseteil 7 an den Einlassbereichen 16, 17 jeweils Ausnehmungen 27 mit einem Radius r hat und dass die Radien r ineinander übergehen. Der Anschlussstutzen 25 ist entsprechend geformt und in die Ausnehmung 27 eingesteckt.

Figur 3 zeigt eine Schnittdarstellung durch die Kraftstofffördereinheit 2 aus Figur 1 im Bereich der Saugstrahlpumpe 22. Das die Einlassbereiche 16, 17 aufweisende Gehäuseteil 7 hat eine Aufnahme 28 für die Saugstrahlpumpe 22. Die Saugstrahlpumpe 22 ist einstückig mit einer Düse 29 und einem Mischrohr 30 gefertigt und in die Aufnahme 28 eingesteckt. Das Mischrohr 30 und die Düse 29 sind über Stege 31 miteinander verbunden. Das Mischrohr 30 ist bis in den Schwalltopf 3 geführt. Bei einem Antrieb der Kraftstoffpumpe 5 wird aus dem Schwalltopf 3 über das in Figur 1 dargestellte Filtermodul 23 Kraftstoff angesaugt und über die radial innere Förderkammer 21 zu der Düse 29 der Saugstrahlpumpe 22 gefördert. Die Saugstrahlpumpe 22 saugt Kraftstoff aus dem Kraftstoffbehälter 1 an und fördert diesen in den Schwalltopf 3. Zur Verdeutlichung sind in der Zeichnung die Strömungen des Kraftstoffs mit Pfeilen gekennzeichnet.

Figur 4 zeigt eine weitere Ausführungsform der erfindungsgemäßen Kraftstofffördereinheit 32 im Längsschnitt. Diese unterscheidet sich von der aus Figur 1 vor allem dadurch, dass Einlassbereiche 33, 34 durch eine in einem Gehäuseteil 35 angeordnete Trennwand 36 voneinander getrennt sind. Ein Filtermodul 37 mit einem gemeinsamen Filterbereich 38 hat in einem Anschlussstutzen 39 ebenfalls eine Trennwand 40. Diese Trennwand 40 ist von dem Gehäuseteil 35 bis zu einem zweiten Filterbereich 41 geführt. Dieser zweite Filterbereich 41 ist in Strömungsrichtung gesehen hinter dem gemeinsamen Filterbereich 38 angeordnet und hat eine besonders kleine Porenweite. Der gemeinsame Filterbereich 38 dient daher für die Grobfilterung, während der zweite Filterbereich 41 für die Feinfilterung des der Brennkraftmaschine zugeführten Kraftstoffs vorgesehen ist.

## Patentansprüche

1. Kraftstofffördereinheit für ein Kraftfahrzeug mit einer Kraftstoffpumpe (5), die zumindest zwei Einlassbereiche (16, 17, 33, 34) und zwei voneinander unabhängige Förderkammern (20, 21) aufweist und mit einem Filtermodul (23, 37) zur Filterung des in die Einlassbereiche (16, 17, 33, 34) einströmenden Kraftstoffs, **dadurch gekennzeichnet, dass** das Filtermodul (23, 37) einen gemeinsamen, direkt mit beiden Einlassbereichen (16, 17, 33, 34) der Kraftstoffpumpe (5) verbundenen Filterbereich (24, 38) hat.

2. Kraftstofffördereinheit nach Anspruch 1, **dadurch gekennzeichnet , dass** in Strömungsrichtung gesehen hinter dem gemeinsamen Filterbereich (38) des Filtermoduls (23, 37) die Einlassbereiche (33, 34) voneinander getrennt sind.

3. Kraftstofffördereinheit nach Anspruch 1 oder 2, **dadurch gekennzeichnet, dass** von mehreren übereinanderliegend angeordneten Filterbereichen (38, 41) mit unterschiedlichen Porenweiten des Filtermoduls (23, 37) ein Filterbereich (41) nur einen der Einlassbereiche (33) abdeckt.

4. Kraftstofffördereinheit nach zumindest einem der vorhergehenden Ansprüche, **dadurch gekennzeichnet, dass** das Filtermodul (23, 37) einen einzigen Anschlussstutzen (25, 39) für beide Einlassbereiche (16, 17, 33, 34) hat.

5. Kraftstofffördereinheit nach einem der vorhergehenden Ansprüche, **dadurch gekennzeichnet, dass** ein die Einlassbereiche (16, 17, 33, 34) aufweisendes Gehäuseteil (7, 35) und ein Anschlussstutzen (25, 39) des Filtermoduls (23, 37) jeweils runde Querschnitte für die Einlassbereiche (16, 17, 33, 34) aufweisen und dass die Querschnitte ineinander übergehen.

6. Kraftstofffördereinheit nach Anspruch 5, **dadurch gekennzeichnet , dass** das Gehäuseteil (35) eine bis zu dem Anschlussstutzen (39) des Filtermoduls (37) geführte Trennwand (40) hat.

## Claims

1. Fuel feed unit for a motor vehicle, with a fuel pump (5) which has at least two inlet regions (16, 17, 33, 34) and two feed chambers (20, 21) which are independent of one another, and with a filter module (23, 37) for filtering the fuel flowing into the inlet regions (16, 17, 33, 34), charaterized in that the filter module (23, 37) has a common filter region (24, 38) which is connected directly to both inlet regions (16, 17, 33, 34) of the fuel pump (5).

2. Fuel feed unit according to Claim 1, **characterized in that** the inlet regions (33, 34) are separated from one another downstream of the common filter region (38) of the filter module (23, 37), as seen in the direction of flow.

3. Fuel feed unit according to Claim 1 or 2, **characterized in that**, of a plurality of filter regions (38, 41) with different pore widths of the filter module (23, 37) which are arranged above one another, one filter region (41) covers only one of the inlet regions (33).

4. Fuel feed unit according to at least one of the preceding claims, **characterized in that** the filter module (23, 37) has a single connection piece (25, 39) for both inlet regions (16, 17, 33, 34).

5. Fuel feed unit according to one of the preceding claims, **characterized in that** a housing part (7, 35), which has the inlet regions (16, 17, 33, 34), and a connection piece (25, 39) of the filter module (23, 37) each have round cross sections for the inlet regions (16, 17, 33, 34), and **in that** the cross sections merge into one another.

6. Fuel feed unit according to Claim 5, **characterized in that** the housing part (35) has a partition (40) which runs as far as the connection piece (39) of the filter module (37).

## Revendications

1. Ensemble d'alimentation en carburant destiné à un véhicule automobile et comportant une pompe à carburant (5), qui a au moins deux zones d'admission (16, 17, 33, 34) et deux chambres de refoulement (20, 21) indépendantes l'une de l'autre, et un module de filtrage (23, 37) destiné à filtrer le carburant arrivant dans les zones d'admission (16, 17, 33, 34), **caractérisé par le fait que** le module de filtrage (23, 37) a une zone commune de filtrage (24, 38) reliée directement aux deux zones d'admission (16, 17, 33, 34) de la pompe à carburant (5).

2. Ensemble d'alimentation en carburant selon la revendication 1 **caractérisé par le fait que** les zones d'admission (33, 34) sont séparées l'une de l'autre derrière la zone commune de filtrage (38) du module de filtrage (23, 37), vue dans la direction du flux.

3. Ensemble d'alimentation en carburant selon la revendication 1 ou 2 **caractérisé par le fait que**, parmi plusieurs zones de filtrage (38, 41) ayant des maillages de pores de grandeurs différentes et disposées l'une au-dessus de l'autre, une zone de filtrage (41) ne couvre que l'une des zones d'admission (33).

4. Ensemble d'alimentation en carburant selon au moins l'une des revendications précédentes **caractérisé par** l e fait que le module de filtrage (23, 37) a un seul manchon de raccordement (25, 39) pour les deux zones d'admission (16, 17, 33, 34).

5. Ensemble d'alimentation en carburant selon au moins l'une des revendications précédentes **caractérisé par le fait qu'**une partie du boîtier (7, 35) comportant les zones d'admission (16, 17, 33, 34) et un manchon de raccordement (25, 39) du module de filtrage (23, 37) ont chacun des sections transversales rondes pour les zones d'admission (16, 17, 33, 34) et que les sections transversales passent de l'une à l'autre d'une façon continue.

6. Ensemble d'alimentation en carburant selon la revendication 5 **caractérisé par le fait que** la partie de boîtier (35) a une paroi de séparation (40) s'étendant jusqu'au manchon de raccordement (39) du module de filtrage (37).
